# FASCICULE DE BREVET EUROPEEN

(11) **EP 3 588 526 B1**
(45) Date de publication et mention de la délivrance du brevet: **17.02.2021**
(21) Numéro de dépôt: 19177893.5
(22) Date de dépôt: 03.06.2019
(51) Int. Cl.: H01H 19/635, H01H 31/12, H01H 85/54

(54) **PORTE-FUSIBLES**
SICHERUNGSHALTERUNG
FUSE HOLDER

(30) Priorité: 22.06.2018 FR 1855613
(43) Date de publication de la demande: 01.01.2020
(73) Titulaire: HAGER-ELECTRO SAS, 67210 Obernai (FR)
(72) Inventeur: LEROY, Benoît, 67650 DAMBACH-LA-VILLE (FR); VIEGAS, Louis, 67310 WASSELONNE (FR)
(74) Mandataire: Cabinet Nuss

(56) Documents cités:
- EP-A1- 0 508 291
- EP-A1- 0 563 530
- EP-A2- 1 585 156
- US-A1- 2010 271 168

## Description

L'invention concerne le domaine des porte-fusibles.

De manière connue, un porte-fusibles comprend une partie fixe, dans laquelle est monté au moins un dispositif mobile pour porte-fusibles qui reçoit un ou plusieurs fusibles, préférentiellement des fusibles de type NH ou des couteaux.

Le document "EP 0 563 530 A1" décrit un porte fusible selon le préambule de la revendication 1.

Par exemple, lorsque le porte-fusibles est destiné à une ligne monophasée, le porte-fusibles comprend un dispositif mobile qui est muni d'un seul fusible ou lorsque le porte-fusibles est destiné à une ligne triphasée, le porte-fusibles comprend un dispositif mobile qui est muni de trois fusibles.

Plus particulièrement, le dispositif mobile comprend, d'une part, un couvercle, comprenant au moins une zone de réception apte et destinée à recevoir au moins un fusible et, d'autre part, des moyens d'actionnement, montés mobiles ou fixes par rapport audit couvercle, qui sont agencés pour manipuler le couvercle.

De plus, le couvercle est, quant à lui prévu pour être monté, mobile en translation ou en rotation par rapport à ladite partie fixe, entre au moins :
- une première position de fermeture, correspondant à un état de connexion du fusible avec des contacts, dans laquelle le couvercle est reçu dans la partie fixe,
- une deuxième position d'ouverture, correspondant à un état de sectionnement du fusible avec les contacts, dans laquelle le couvercle est saillant de la partie fixe.

De la deuxième position d'ouverture, le couvercle peut alors ensuite passer vers :
- une troisième position de maintenance, correspondant à un état de sectionnement du fusible avec les contacts dans lequel la reconnexion du fusible avec les contacts est non autorisée, dans laquelle le couvercle est saillant de la partie fixe et peut être immobilisé par rapport à la partie fixe, ou
- une quatrième position de sortie, dans laquelle le couvercle est hors de la partie fixe et est libre par rapport à celle-ci.

Dans la troisième position de maintenance, le couvercle est préférentiellement immobilisé par rapport à la partie fixe, afin d'indiquer qu'une intervention est en cours sur la ligne et d'empêcher le réarmement du fusible avec les contacts par inadvertance.

Dans la quatrième position de sortie, des opérations de maintenance sur le porte-fusibles peuvent être réalisées, notamment pour permettre le remplacement du ou des fusibles endommagés.

À l'heure actuelle, pour faire passer le couvercle dans la troisième position de maintenance, il est nécessaire de manipuler les moyens d'actionnement et d'autres organes de verrouillage annexes. Ces manipulations sont complexes, peu intuitives et peu ergonomiques pour l'opérateur. En effet, il est souvent nécessaire d'utiliser deux mains pour enclencher, faire pivoter ou translater les différentes pièces. En outre, des explications de fonctionnement doivent être détaillées à l'opérateur, afin qu'il puisse manipuler le porte-fusibles.

Par ailleurs, pour des raisons de sécurité, la troisième position de maintenance doit pouvoir être consignée, par exemple au moyen d'un ou de plusieurs cadenas. De cette façon, il est possible d'éviter la manipulation par un autre opérateur du porte-fusibles, notamment lorsque la ligne électrique en aval est en maintenance. De même, la première position de fermeture doit pouvoir être bloquée pour éviter la manipulation du porte-fusibles sous charge, par exemple par du personnel non autorisé.

Pour cadenasser le porte-fusibles dans la troisième position de maintenance ou dans la première position de fermeture, des pièces additionnelles sont le plus souvent rajoutées pour permettre de fixer un unique cadenas, alors qu'au moins trois emplacements pour cadenas devraient idéalement être prévus.

La présente invention a pour but de pallier ces inconvénients en proposant un porte-fusibles de conception améliorée, ergonomique, simplifiée pour permettre une manipulation aisée et intuitive du porte-fusibles.

A cet effet, l'invention concerne un porte-fusibles comprenant une partie fixe munie de deux parois latérales et au moins un dispositif mobile pour porte-fusibles comprenant :
- au moins un couvercle, comprenant au moins une zone de réception apte et destinée à recevoir au moins un fusible et au moins deux faces latérales,
- des moyens d'actionnement montés mobiles en rotation par rapport audit couvercle agencés pour manipuler le couvercle par l'intermédiaire d'une première liaison pivot autour d'un premier axe de rotation,
le couvercle étant mobile en translation par rapport à ladite partie fixe, selon une direction perpendiculaire à l'axe longitudinal de la partie fixe, par des premiers moyens de guidage linéaire prévus dans chaque paroi latérale de la partie fixe coopérant avec un premier élément de guidage linéaire prévu sur les faces latérales du couvercle, entre :
une première position de fermeture, correspondant à un état de connexion du fusible avec des contacts, dans laquelle le couvercle est reçu dans la partie fixe,
et une deuxième position d'ouverture, correspondant à un état de sectionnement du fusible avec les contacts, dans laquelle le couvercle est saillant de la partie fixe,
de la deuxième position d'ouverture, le couvercle étant mobile en translation vers :
une troisième position de maintenance, correspondant à un état de sectionnement du fusible avec les contacts dans lequel la reconnexion du fusible avec les contacts est non autorisée, dans laquelle le couvercle est saillant de la partie fixe et est immobilisé par rapport à la partie fixe,
les moyens d'actionnement comprennent :
   - un levier comprenant deux bras, reliés entre eux par un élément de rigidification transversal, présentant chacun, d'une part, une première extrémité libre munie d'une première portion de la première liaison pivot et d'autre part, d'une deuxième extrémité,
   - un élément de préhension reliant les deuxièmes extrémités des bras du levier,
le levier étant mobile en rotation relativement audit couvercle par l'intermédiaire de la première liaison pivot autour du premier axe de rotation, de sorte que :
   dans la première position de fermeture, la deuxième extrémité du levier est pivotée d'un angle de référence préférentiellement sensiblement égal à zéro par rapport à la face externe du couvercle,
   dans la deuxième position d'ouverture, la deuxième extrémité du levier est pivotée d'un premier angle strictement supérieur à zéro par rapport à la face externe du couvercle,
   dans la troisième position de maintenance, la deuxième extrémité du levier est pivotée de l'angle de référence préférentiellement sensiblement égal à zéro par rapport à la face externe du couvercle,
   le passage de la première position de fermeture à la deuxième position d'ouverture se faisant par mouvement de rotation du levier autour du premier axe de rotation selon un sens horaire, et
   le passage de la deuxième position d'ouverture à la troisième position de maintenance se faisant au moins par mouvement de rotation du levier autour du premier axe de rotation selon un sens antihoraire,
les deux faces latérales du couvercle comprenant chacune des moyens élastiques de rappel, commandés par le levier et aptes et destinés à coopérer avec un logement de verrouillage disposé dans la partie fixe, le porte-fusibles (1) est caractérisé en ce que : les moyens élastiques de rappel étant agencés pour :
   dans la première position de fermeture, coopérer avec au moins une portion d'appui mobile en rotation autour du premier axe de rotation reliée au levier, de sorte que les moyens élastiques de rappel soient contraints par la portion d'appui mobile et qu'un embout de verrouillage relié aux moyens élastiques de rappel soit disposé hors du logement de verrouillage de la partie fixe,
   dans la deuxième position d'ouverture, coopérer avec au moins une réservation mobile en rotation autour du premier axe de rotation reliée au levier, de sorte que les moyens élastiques de rappel soient au moins en partie disposés dans la réservation mobile et que l'embout de verrouillage soit disposé hors du logement de verrouillage de la partie fixe,
   dans la troisième position de maintenance, coopérer, d'une part, avec la portion d'appui mobile, de sorte que les moyens élastiques de rappel soient contraints par la portion d'appui mobile et que l'embout de verrouillage soit inséré dans ledit logement de verrouillage, pour immobiliser le couvercle par rapport à la partie fixe.

L'invention sera mieux comprise, grâce à la description ci-après, qui se rapporte à plusieurs modes de réalisation préférés, donnés à titre d'exemples non limitatifs, et expliqués avec référence aux dessins schématiques annexés, dans lesquels :
- la figure 1 est une vue en perspective du porte-fusibles selon l'invention comprenant un couvercle, dans lequel le couvercle est dans une première position de fermeture,
- la figure 2 est une vue d'un détail de la figure 1,
- la figure 3 est une vue en perspective du porte-fusibles selon l'invention, dans lequel le couvercle est dans une deuxième position d'ouverture,
- la figure 4 est une vue d'un détail de la figure 3,
- la figure 5 est une vue en perspective du porte-fusibles selon l'invention, dans lequel le couvercle est dans une position intermédiaire de blocage,
- la figure 6 est une vue d'un détail de la figure 5,
- la figure 7 est une vue en perspective du porte-fusibles selon l'invention, dans lequel le couvercle est dans une troisième position de maintenance,
- la figure 8 est une vue du dispositif mobile du porte-fusibles des figures 1 et 7, et d'un détail A du dispositif mobile,
- la figure 9 est une vue en perspective du porte-fusibles selon l'invention, dans lequel le couvercle est dans une quatrième position de sortie,
- la figure 10 est une vue du dispositif mobile du porte-fusibles de la figure 9 et d'un détail B du dispositif mobile,
- la figure 11 est une vue en perspective du porte-fusibles selon l'invention, dans lequel le couvercle est dans la première position de fermeture et une barre transversale du couvercle est dans une position sortie, et
- la figure 12 est une vue en perspective du porte-fusibles selon l'invention, dans lequel le couvercle est dans la troisième position de maintenance et la barre transversale du couvercle est dans la position sortie.

Un porte-fusibles 1 comprend une partie fixe 2 munie de deux parois latérales 3 et au moins un dispositif mobile 4 pour porte-fusibles 1 comprenant :
- au moins un couvercle 5, comprenant au moins une zone de réception (non représentée) apte et destinée à recevoir au moins un fusible (non représenté) et au moins deux faces latérales 6,
- des moyens d'actionnement 7 montés mobiles en rotation par rapport audit couvercle 5 agencés pour manipuler le couvercle 5 par l'intermédiaire d'une première liaison pivot 8 autour d'un premier axe de rotation A1,
le couvercle 5 étant mobile en translation par rapport à ladite partie fixe 2, selon une direction perpendiculaire à l'axe longitudinal L1 de la partie fixe 2, par des premiers moyens de guidage linéaire 9 prévus dans chaque paroi latérale 3 de la partie fixe 2 coopérant avec un premier élément de guidage linéaire 10 prévu sur les faces latérales 6 du couvercle 5, entre :
une première position de fermeture PON, correspondant à un état de connexion du fusible avec des contacts, dans laquelle le couvercle 5 est reçu dans la partie fixe 2 (figures 1 et 2),
et une deuxième position d'ouverture POFF, correspondant à un état de sectionnement du fusible avec les contacts, dans laquelle le couvercle 5 est saillant de la partie fixe 2 (figures 3 et 4),
de la deuxième position d'ouverture POFF, le couvercle 5 étant mobile en translation vers :
une troisième position de maintenance PPARK, correspondant à un état de sectionnement du fusible avec les contacts dans lequel la reconnexion du fusible avec les contacts est non autorisée, dans laquelle le couvercle 5 est saillant de la partie fixe 2 et est immobilisé par rapport à la partie fixe 2 (figure 7),
les moyens d'actionnement 7 comprennent :
   - un levier 11 comprenant deux bras 12, reliés entre eux par un élément de rigidification 13 transversal, présentant chacun, d'une part, une première extrémité libre 14 munie d'une première portion 15 de la première liaison pivot 8 et d'autre part, d'une deuxième extrémité 16,
   - un élément de préhension 17 reliant les deuxièmes extrémités 16 des bras 12 du levier 11.

Conformément à l'invention, le porte-fusibles 1 est caractérisé en ce que :
le levier 11 est mobile en rotation relativement audit couvercle 5 par l'intermédiaire de la première liaison pivot 8 autour du premier axe de rotation A1, de sorte que :
   dans la première position de fermeture PON, la deuxième extrémité 16 du levier 11 est pivotée d'un angle de référence α0 préférentiellement sensiblement égal à zéro par rapport à la face externe 5' du couvercle 5 (figure 1),
   dans la deuxième position d'ouverture POFF, la deuxième extrémité 16 du levier 11 est pivotée d'un premier angle α1 strictement supérieur à zéro par rapport à la face externe 5' du couvercle 5 (figure 3),
   dans la troisième position de maintenance PPARK, la deuxième extrémité 16 du levier 11 est pivotée de l'angle de référence α0 préférentiellement sensiblement égal à zéro par rapport à la face externe 5' du couvercle 5 (figure 7),
   le passage de la première position de fermeture PON à la deuxième position d'ouverture POFF se faisant au moins par mouvement de rotation du levier 11 autour du premier axe de rotation A1 selon un sens horaire +, et
   le passage de la deuxième position d'ouverture POFF à la troisième position de maintenance PPARK se faisant par mouvement de rotation du levier 11 autour du premier axe de rotation A1 selon un sens antihoraire -,
et en ce que :
   les deux faces latérales 6 du couvercle 5 comprennent chacune des moyens élastiques de rappel 19, commandés par le levier 11 et aptes et destinés à coopérer avec un logement de verrouillage 20 disposé dans la partie fixe 2, les moyens élastiques de rappel 19 étant agencés pour :
   dans la première position de fermeture PON, coopérer avec au moins une portion d'appui mobile 21 en rotation autour du premier axe de rotation A1 reliée au levier 11, de sorte que les moyens élastiques de rappel 19 soient contraints par la portion d'appui mobile 21 et qu'un embout de verrouillage 22 relié aux moyens élastiques de rappel 19 soit disposé hors du logement de verrouillage 20 de la partie fixe 2 (figures 1, 2 et 8),
   dans la deuxième position d'ouverture POFF, coopérer avec au moins une réservation mobile 23 en rotation autour du premier axe de rotation A1 reliée au levier 11, de sorte que les moyens élastiques de rappel 19 soient au moins en partie disposés dans la réservation mobile 23 et que l'embout de verrouillage 22 soit disposé hors du logement de verrouillage 20 de la partie fixe 2 (figures 3 et 4),
   dans la troisième position de maintenance PPARK, coopérer, d'une part, avec la portion d'appui mobile 21, de sorte que les moyens élastiques de rappel 19 soient contraints par la portion d'appui mobile 21 et que l'embout de verrouillage 22 soit inséré dans ledit logement de verrouillage 20, pour immobiliser le couvercle 5 par rapport à la partie fixe 2 (figures 7 et 8).

Avantageusement, dans cette configuration la manipulation des moyens d'actionnement 7 par l'utilisateur est améliorée et intuitive. Plus particulièrement, pour faire passer le couvercle 5 dans les différentes positions, seule la manipulation de l'élément de préhension 17 est nécessaire et peut se faire à une seule main. En outre, aucune autre pièce additionnelle ne doit être manipulée par l'utilisateur. Pour passer de la première position de fermeture PON à la deuxième position d'ouverture POFF, il suffit de pivoter le levier 11 à l'aide de l'élément de préhension 17 dans le sens horaire +. Il en résulte que les premiers éléments de guidage linéaire 10 du couvercle 5 coulissent le long des premiers moyens de guidage linéaire 9 des deux parois latérales 3 de la partie fixe 2 et ainsi, le couvercle 5 est déplacé en translation relativement à la partie fixe 2. Ultérieurement, il suffit de pivoter le levier 11, à l'aide de l'élément de préhension 17, dans le sens antihoraire - pour atteindre la troisième position de maintenance PPARK. Par ailleurs, la position des moyens élastiques de rappel 19 est pilotée par le levier 11 par l'intermédiaire de la portion d'appui 21 et de la réservation mobile 23. En particulier, la portion d'appui mobile 21 permet d'éloigner l'embout de verrouillage 22 de sa position initiale, alors que la réservation mobile 23 permet le retour de l'embout de verrouillage 22 dans sa position initiale, qui peut correspondre à une position non contrainte des moyens élastiques de rappel 19. Ainsi, dans la première position de fermeture PON, même si la portion d'appui mobile 21 exerce une force d'appui sur les moyens élastiques de rappel 19, l'embout de verrouillage 22 n'est pas engagé dans le logement 20, car ces derniers ne sont pas en face l'une de l'autre. Par ailleurs, dans la deuxième position d'ouverture POFF, la portion d'appui mobile 21 n'appuie pas sur les moyens élastiques de rappel 19 et l'embout de verrouillage 22 n'est pas en face du logement de verrouillage 20 et ne s'engage pas dans ce dernier. Enfin, dans la troisième position de maintenance PPARK, l'embout de verrouillage 22 et le logement de verrouillage 20 sont en regard l'un de l'autre, et comme la portion d'appui mobile 21 vient en appui sur les moyens élastiques de rappel 19, l'embout de verrouillage 22 s'engage dans le logement de verrouillage 20 (figures 7 et 8). Il en résulte que le couvercle 5 est relié fixement à la partie fixe 2 du porte-fusibles 1 et est bloqué dans cette troisième position de maintenance PPARK. Ainsi, le dispositif mobile 4 est sécurisé sur la partie fixe 2, puisque le dispositif mobile 4 ne peut être retiré de la partie fixe 2. En outre, un retour vers la première position de fermeture PON n'est possible que par une action volontaire de l'utilisateur.

De préférence, chaque première extrémité libre 14 du levier 11 est munie d'un deuxième élément de guidage 24, le levier 11 étant guidé par des deuxièmes moyens de guidage 25, prévus dans chaque paroi latérale 3 de la partie fixe 2, coopérant avec le deuxième élément de guidage 24 du levier 11, de sorte que dans la position de fermeture PON, la deuxième extrémité 16 du levier 11 soit pivotée de l'angle de référence α0 (figure 1) et que dans la deuxième position d'ouverture POFF, la deuxième extrémité 16 du levier 11 soit pivotée du premier angle α1 (figure 3).

Avantageusement, la coopération des deuxièmes moyens de guidage 25 du levier 11 et des deuxièmes éléments de guidage 24 de la partie fixe 2 permet de limiter le mouvement de rotation du levier 11. Ainsi, lorsque l'utilisateur pivote le levier 11 pour passer de la première position de fermeture PON à la deuxième position d'ouverture POFF, la rotation du levier 11 s'interrompt lorsque le levier 11 est pivoté du premier angle α1. Ainsi, l'utilisateur est averti que la deuxième position d'ouverture POFF est atteinte et qu'il est inutile de continuer à manipuler le levier 11.

De préférence, les deuxièmes moyens de guidage 25 comprennent des moyens d'arrêt agencés de sorte que le passage de la deuxième position d'ouverture POFF vers la troisième position de maintenance PPARK ou, le cas échéant, vers une quatrième position de sortie POUT, se fait après passage dans une position intermédiaire de blocage PINT, lors duquel la deuxième extrémité 16 du levier 11 est agencée pour être pivotée du premier angle α1 et le couvercle 5 est agencé pour être mobile en translation par rapport à ladite partie fixe 2, selon la direction perpendiculaire à l'axe longitudinal L1, dans la position intermédiaire de blocage PINT, le deuxième élément de guidage 24 venant buter contre les moyens d'arrêt (figure 5).

Avantageusement, de la deuxième position d'ouverture POFF, l'utilisateur peut tirer sur l'élément de préhension 17 dans la direction perpendiculaire à l'axe longitudinale L1 dans un sens de retrait du dispositif mobile 4 relativement à la partie fixe 2 et le couvercle 5 est alors déplacé en translation en étant guidé par les premiers moyens de guidage linéaire 9 coopérant avec les premiers éléments de guidage linéaire 10, jusqu'à ce que le deuxième élément de guidage 24 vienne buter contre les moyens d'arrêt, indiquant que la position intermédiaire de blocage PINT est atteinte. Plus particulièrement, le levier 11 n'est pas pivoté davantage pendant cette translation, les deuxièmes moyens de guidage 25 et les deuxièmes éléments de guidage 24 sont agencés de sorte que de la deuxième position d'ouverture POFF à la position intermédiaire de blocage PINT, la deuxième extrémité 16 du levier 11 reste pivotée du premier angle α1. Ces moyens d'arrêt permettent de placer le couvercle 5 dans une position intermédiaire de blocage PINT pour indiquer à l'utilisateur que le levier 11 peut désormais être pivoté vers la troisième position de maintenance PPARK ou vers la quatrième position sortie POUT, qui sera décrite ci-après. Dans cette position intermédiaire de blocage PINT les moyens élastiques de rappel 19 sont agencés pour coopérer avec la réservation mobile 23, comme dans la deuxième position d'ouverture POFF (figure 6). Par ailleurs, cette position intermédiaire de blocage PINT correspond également à un état de sectionnement du fusible avec les contacts.

De manière préférée, les deuxièmes moyens de guidage 25 comprennent une première rainure linéaire 26, préférentiellement s'étendant parallèlement à l'axe longitudinal L1, dans laquelle le deuxième élément de guidage 24 est logé dans la première position de fermeture PON (figure 1), et une deuxième rainure linéaire 27, préférentiellement s'étendant perpendiculairement à l'axe longitudinal L1, préférentiellement sensiblement à angle droit de la première rainure linéaire 26, dans laquelle le deuxième élément de guidage 24 est logé dans la deuxième position d'ouverture POFF (figure 3), et le cas échéant, dans la position intermédiaire de blocage PINT (figure 5).

Ainsi, les deuxièmes éléments de guidage 24 coulissent le long des premières rainures linéaires 26, lors du passage de la première position de fermeture PON à la deuxième position d'ouverture POFF, jusqu'à venir atteindre la deuxième rainure linéaire 27 dans cette dernière position.

De préférence, la deuxième rainure linéaire 27 débouche sur une butée 28 formant lesdits moyens d'arrêt, agencée pour empêcher le retrait de chaque première extrémité libre 14 du levier 11 des deuxièmes moyens de guidage 25 de la partie fixe 2.

La butée 28 permet à la fois de signaler à l'utilisateur que le levier 11 peut être pivoté de la position intermédiaire de blocage PINT vers la troisième position de maintenance PPARK ou vers la quatrième position de sortie POUT, mais aussi d'empêcher que le dispositif mobile 4 ne soit retiré accidentellement de la partie fixe 2, lorsque l'utilisateur tire sur l'élément de préhension 17 dans la direction perpendiculaire à l'axe longitudinale L1, comme expliqué précédemment.

De préférence, la deuxième rainure linéaire 27 débouche, en outre, sur une première sortie 29, agencée pour autoriser le retrait de la première extrémité libre 14 du levier 11 des deuxièmes moyens de guidage 25 de la partie fixe 2, lors du passage de la deuxième position d'ouverture POFF à la troisième position de maintenance PPARK.

Cette première sortie 29 permet d'autoriser la rotation du levier 11 dans le sens antihoraire -, de sorte que les deuxièmes extrémités 16 du levier 11 puissent pivoter du premier angle α1 vers l'angle de référence α0, lors du passage de la deuxième position d'ouverture POFF en passant, le cas échéant, par la position intermédiaire de blocage PINT vers la troisième position de maintenance PPARK. De cette façon, dans la troisième position de maintenance PPARK, les premiers moyens de guidage linéaire 9 ne coopèrent plus avec les premiers éléments de guidage linéaire 10. Seuls les moyens élastiques de rappel 19 en coopération avec l'embout de verrouillage 22 et le logement de verrouillage 20 permettent le verrouillage du dispositif mobile 4 sur la partie fixe 2.

De préférence, de la deuxième position d'ouverture POFF, le couvercle 5 est mobile en translation vers une quatrième position de sortie POUT (figure 9), dans laquelle, d'une part, le couvercle 5 est hors de la partie fixe 2 et est libre par rapport à la partie fixe 2 et, d'autre part, le levier 11 est mobile en rotation relativement audit couvercle 5 par l'intermédiaire de la première liaison pivot 8 autour du premier axe de rotation A1, de sorte que dans la quatrième position de sortie POUT, la deuxième extrémité 16 du levier 11 est pivotée par rapport à la face externe 5' du couvercle 5 d'un deuxième angle α2 strictement supérieur au premier angle α1, le passage de la deuxième position d'ouverture POFF à la quatrième position de sortie POUT se faisant au moins par mouvement rotation du levier 11 autour du premier axe de rotation A1 selon le sens horaire +.

Avantageusement, dans cette configuration seule la manipulation de l'élément de préhension 17 est nécessaire et peut se faire à une seule main. En outre, aucune autre pièce additionnelle ne doit être manipulée par l'utilisateur. Après avoir franchi la deuxième position d'ouverture POFF, il suffit de pivoter le levier 11 à l'aide de l'élément de préhension 17 dans le sens horaire + pour atteindre la quatrième position de sortie POUT. Dans la quatrième position de sortie POUT, les premiers moyens de guidage linéaire 9 et les premiers éléments de guidage linéaire 10 sont désengagés les uns des autres. Il en résulte que le dispositif mobile 4 est libre relativement à la partie fixe 2 du porte-fusibles 1. Ainsi, des opérations de remplacement/modification du ou des fusibles sont possibles.

De préférence, dans la quatrième position de sortie POUT, les moyens élastiques de rappel 19 sont agencés pour coopérer avec la réservation mobile 23, de sorte que les moyens élastiques de rappel 19 sont au moins en partie disposés dans la réservation mobile 23 et que l'embout de verrouillage est disposé hors du logement de verrouillage 20 de la partie fixe 2 (figures 9 et 10).

Avantageusement, la portion d'appui mobile 21 n'appuie pas sur les moyens élastiques de rappel 19 (figure 10). Par ailleurs, l'embout de verrouillage 22 n'est pas en face du logement de verrouillage 20 et ne s'engage pas dans ce dernier (figure 9).

De préférence, la deuxième rainure linéaire 27, en outre, débouche sur une deuxième sortie 30, agencée pour autoriser le retrait de la première extrémité libre 14 du levier 11 des deuxièmes moyens de guidage 25 de la partie fixe 2, lors du passage de la deuxième position d'ouverture POFF à la quatrième position de sortie POUT.

Cette deuxième sortie 30 permet d'autoriser la rotation du levier 11 dans le sens horaire +, de sorte que les deuxièmes extrémités 16 du levier 11 puissent pivoter du premier angle α1 vers le deuxième angle α2, lors du passage de la deuxième position d'ouverture POFF en passant, le cas échéant, par la position intermédiaire de blocage PINT vers la quatrième position de sortie POUT. De cette façon, dans la quatrième position de sortie POUT, les premiers moyens de guidage linéaire 9 ne coopèrent plus avec les premiers éléments de guidage linéaire 10 (figure 9).

De préférence, la réservation mobile 23 consiste en une encoche réalisée dans au moins une des premières extrémités libres 14.

Dans ce cas, lorsque les moyens élastiques de rappel 19 sont situés dans l'encoche, alors aucune contrainte n'est exercée sur les moyens élastiques de rappel 19 (figures 9 et 10).

De préférence, la réservation mobile 23 et la portion d'appui mobile 21 sont reliées entre elles par une rampe 31.

De préférence, le logement de verrouillage 20 est aligné avec les premiers moyens de guidage linéaire 9 de la partie fixe 2.

De préférence, le logement de verrouillage 20 consiste en une ouverture traversante.

De préférence, les moyens élastiques de rappel 19 consistent en un ressort et une extrémité libre du ressort comprend, d'une part, l'embout de verrouillage 22 et, d'autre part, est apte et destinée à venir être en contact de la portion d'appui mobile 21.

Avantageusement, dans cette configuration l'usage d'un ressort contribue à limiter l'usure, ce qui permet d'améliorer la robustesse et la longévité du porte-fusibles 1.

Le ressort peut par exemple être métallique.

De préférence, les moyens élastiques de rappel 19 sont disposés dans les premiers éléments de guidage linéaire 10.

De préférence, le couvercle 5 comprend une barre transversale 33 escamotable mobile en translation entre une position escamotée PB1 (figures 1, 3, 5, 7 et 9), dans laquelle la barre transversale 33 repose sur la face externe 5' du couvercle 5, et une position sortie PB2 (figures 11 et 12), dans laquelle la barre transversale 33 est saillante de la face externe 5' et l'élément de rigidification 13 comprend une interface de contact 34 avec la barre transversale 23, venant en appui sur la barre transversale 33 en position sortie PB2, dans la première position de fermeture PON ou dans la troisième position de maintenance PPARK.

Dans cette configuration avantageuse, il est possible de verrouiller un ou plusieurs cadenas sur la barre transversale 33 placée en position sortie PB2 (figures 11 et 12). Le levier 11 peut ainsi être immobilisé par rapport au couvercle 5. Par conséquent, la rotation du levier 11/ des moyens d'actionnement 7 selon le premier axe de rotation A1 est empêchée, dans la première position de fermeture PON ou dans la troisième position de maintenance PPARK.

Ainsi, la première position de fermeture PON peut être bloquée pour éviter la manipulation du porte-fusibles sous charge, par exemple par du personnel non autorisé. En outre, la troisième position de maintenance PPARK peut être consignée pour éviter la manipulation par un autre utilisateur, par exemple lorsque la ligne électrique en aval est en maintenance.

L'interface de contact 34 peut par exemple être comprise dans une ouverture traversante pouvant être traversée par la barre transversale 33 en position de sortie PB2.

De préférence, l'élément de préhension 17 présente sensiblement une forme de U et comprend une barre de préhension 17' reliant deux branches latérales 18.

De préférence, les deux branches latérales 18 de l'élément de préhension 17 sont montées mobiles en rotation par rapport audit levier 11 par l'intermédiaire d'une deuxième liaison pivot 35, autour d'un deuxième axe de rotation A2, respectivement au niveau des deuxièmes extrémités 16 des bras 12 du levier 11, entre une position d'encombrement réduit P1 (figures 1, 7, 11 et 12) et une position relevée de travail P2 (figures 2, 5, 9 et 10), et les moyens d'actionnement 7 comprennent des moyens de verrouillage et de déverrouillage 36, formant parties intégrantes, d'une part, de l'élément de préhension 17 et, d'autre part, du levier 11, aptes et destinés : à bloquer l'élément de préhension 17 dans la position d'encombrement réduit P1, dans une première position de verrouillage PV1, à libérer l'élément de préhension 17 pour autoriser le mouvement de rotation de l'élément de préhension dans le sens horaire +, de la position d'encombrement réduit P1 vers la position relevée de travail P2, dans un premier état de déverrouillage, à bloquer l'élément de préhension 17 dans la position de relevée de travail P2, dans une deuxième position de verrouillage PV2, à la suite du mouvement de rotation de l'élément de préhension 17 de la position d'encombrement réduite P1 vers la position relevée de travail P2, dans le sens horaire +, à libérer l'élément de préhension 17, pour autoriser le mouvement de rotation de l'élément de préhension 17, de la position relevée de travail P2 vers la position d'encombrement réduit P1, dans le sens antihoraire -, dans un deuxième état de déverrouillage.

Avantageusement, le fait de prévoir un élément de préhension 17 mobile entre la première position d'encombrement réduit P1 et la deuxième position relevée de travail P2 permet de réduire l'encombrement du dispositif mobile 4 lorsqu'aucune manipulation des moyens d'actionnement 7 ne doit être effectuée par un utilisateur. Par ailleurs, dans la première position de verrouillage PV1, l'élément de préhension 17 est verrouillé en position par les moyens de verrouillage et de déverrouillage 36. Ainsi, lorsque le dispositif mobile 4 est installé à la verticale, l'élément de préhension 17 ne peut pas pivoter autour du deuxième axe de rotation A2 sous l'effet de la gravité. Il en résulte que dans cette configuration, l'encombrement réduit du dispositif mobile 4 est garanti. De plus, les moyens de verrouillage et de déverrouillage 36 permettent à l'utilisateur de déverrouiller l'élément de préhension 11 de sa première position de verrouillage PV1 pour permettre sa rotation de la position d'encombrement réduit P1 vers la position relevée de travail P2. Les mêmes moyens de verrouillage et de déverrouillage 36 sont conçus pour verrouiller la position de l'élément de préhension 11, lorsque celui-ci atteint la position relevée de travail P2. Dans cette position relevée de travail P2 l'espace libre entre l'élément de préhension 17 et la face externe 5' du couvercle 5 est suffisant pour permettre l'introduction des doigts de l'utilisateur. Préférentiellement, cet espace libre est compris entre 20 millimètres et 27 millimètres. Il en résulte que l'utilisateur peut manipuler l'élément de préhension 17 de façon ergonomique. Enfin, lorsque plus aucune manipulation de l'élément de préhension 17 n'est nécessaire, les moyens de verrouillage et de déverrouillage 36 permettent à l'utilisateur de déverrouiller l'élément de préhension 17 de sa deuxième position de verrouillage PV2 pour permettre sa rotation de la position relevée de travail P2 vers la position d'encombrement réduit P1. Par ailleurs, comme les moyens de verrouillage et de déverrouillage 36 sont des parties intégrées au levier 11 et à l'élément de préhension 17, l'assemblage et la fabrication du dispositif mobile 4 est simplifiée.

De préférence, la partie fixe 2 se présente sous la forme d'un boitier de forme sensiblement rectangulaire ouvert sur le dessus, dont deux des faces de plus grande surface correspondent aux deux parois latérales 3.

De préférence, le fusible s'entend à la fois d'un fusible, mais aussi de couteaux. Le fusible peut être de type NH.

Par exemple, lorsque le porte-fusibles est destiné à une ligne monophasée, le porte-fusibles comprend un dispositif mobile qui est muni d'un seul fusible ou lorsque le porte-fusibles est destiné à une ligne triphasée, le porte-fusibles comprend un dispositif mobile qui est muni de trois fusibles.

De préférence, les faces latérales 6 du couvercle 5 sont sensiblement parallèles aux deux parois latérales 3 de la partie fixe 2. En particulier, dans la première position de fermeture PON, dans la deuxième position d'ouverture POFF, dans la position intermédiaire de blocage PINT, dans la troisième position de maintenance PPARK, les faces latérales 6 et les parois latérales 3 sont disposées partiellement ou totalement en regard.

La face externe 5' du couvercle 5 peut être partiellement recouverte d'une fenêtre 37 montée coulissante par rapport à la face externe 5' du couvercle 5. La fenêtre 37 peut comprendre deux orifices 38 qui lorsqu'ils sont alignés avec les deux orifices 38' que comprend la face externe 5' débouchant sur les contacts, donnent accès aux contacts. Il en résulte que la mise en place d'accessoires optionnels, comme des accessoires de mesure, ou des appareils de piquage de courant. Préférentiellement, la fenêtre 37 est transparente, ce qui permet à l'utilisateur de visualiser directement les caractéristiques du fusible.

L'élément de préhension 11 peut par exemple consister en une poignée.

De préférence, la portion d'appui mobile 21 fait partie d'un des bras 12 et du levier 11 et s'étend partiellement autour de la première portion 15 de la première liaison pivot 8. Par exemple, la première extrémité libre 14 de chaque bras 12 peut comporter une portion d'appui mobile 2.

Préférentiellement, la réservation mobile 23 fait partie d'un des bras 12 du levier 11 et s'étend en partie autour de la première portion 15 de la première liaison pivot 8. Par exemple, la première extrémité libre 14 de chaque bras 12 peut comporter une réservation mobile 23.

Par exemple, les premiers moyens de guidage linéaire 9 prévus dans chaque paroi latérale 3 peuvent consister en des rainures linéaires, des ailes linéaires, des rails linéaires ou similaires dans lesquels sont montés coulissants les premiers éléments de guidage linéaire 10. Les premiers éléments de guidage linéaire 10 peuvent consister en deux chariots. Ces deux chariots peuvent comprendre chacun des moyens élastiques de rappel 19, par exemple chacun un ressort.

La liaison pivot 8 peut également être montée coulissante par rapport aux premiers moyens de guidage linéaire 9.

Le deuxième élément de guidage 24 peut consister en un plot saillant de forme sensiblement cylindrique.

## Revendications

1. Porte-fusibles (1) comprenant une partie fixe (2) munie de deux parois latérales (3) et au moins un dispositif mobile (4) pour porte-fusibles (1) comprenant :
- au moins un couvercle (5), comprenant au moins une zone de réception apte et destinée à recevoir au moins un fusible et au moins deux faces latérales (6),
- des moyens d'actionnement (7) montés mobiles en rotation par rapport audit couvercle (5) agencés pour manipuler le couvercle (5) par l'intermédiaire d'une première liaison pivot (8) autour d'un premier axe de rotation (A1),
le couvercle (5) étant mobile en translation par rapport à ladite partie fixe (2), selon une direction perpendiculaire à l'axe longitudinal (L1) de la partie fixe (2), par des premiers moyens de guidage linéaire (9) prévus dans chaque paroi latérale (3) de la partie fixe (2) coopérant avec un premier élément de guidage linéaire (10) prévu sur les faces latérales (6) du couvercle (5), entre :
une première position de fermeture (PON), correspondant à un état de connexion du fusible avec des contacts, dans laquelle le couvercle (5) est reçu dans la partie fixe (2),
et une deuxième position d'ouverture (POFF), correspondant à un état de sectionnement du fusible avec les contacts, dans laquelle le couvercle (5) est saillant de la partie fixe (2),
de la deuxième position d'ouverture (POFF), le couvercle (5) étant mobile en translation vers :
une troisième position de maintenance (PPARK), correspondant à un état de sectionnement du fusible avec les contacts dans lequel la reconnexion du fusible avec les contacts est non autorisée, dans laquelle le couvercle (5) est saillant de la partie fixe (2) et est immobilisé par rapport à la partie fixe (2),
les moyens d'actionnement (7) comprennent :
- un levier (11) comprenant deux bras (12), reliés entre eux par un élément de rigidification (13) transversal, présentant chacun, d'une part, une première extrémité libre (14) munie d'une première portion (15) de la première liaison pivot (8) et d'autre part, d'une deuxième extrémité (16),
- un élément de préhension (17) reliant les deuxièmes extrémités (16) des bras (12) du levier (11),
le levier (11) étant mobile en rotation relativement audit couvercle (5) par l'intermédiaire de la première liaison pivot (8) autour du premier axe de rotation (A1), de sorte que :
dans la première position de fermeture (PON), la deuxième extrémité (16) du levier (11) est pivotée d'un angle de référence (α0) préférentiellement sensiblement égal à zéro par rapport à la face externe (5') du couvercle (5), dans la deuxième position d'ouverture (POFF), la deuxième extrémité (16) du levier (11) est pivotée d'un premier angle (α1) strictement supérieur à zéro par rapport à la face externe (5') du couvercle (5),
dans la troisième position de maintenance (PPARK), la deuxième extrémité (16) du levier (11) est pivotée de l'angle de référence (α0) préférentiellement sensiblement égal à zéro par rapport à la face externe (5') du couvercle (5),
le passage de la première position de fermeture (PON) à la deuxième position d'ouverture (POFF) se faisant par mouvement de rotation du levier (11) autour du premier axe de rotation (A1) selon un sens horaire (+), et
le passage de la deuxième position d'ouverture (POFF) à la troisième position de maintenance (PPARK) se faisant au moins par mouvement de rotation du levier (11) autour du premier axe de rotation (A1) selon un sens antihoraire (-),
les deux faces latérales (6) du couvercle (5) comprenant chacune des moyens élastiques de rappel (19), commandés par le levier (11) et aptes et destinés à coopérer avec un logement de verrouillage (20) disposé dans la partie fixe (2), le porte-fusibles (1) est **caractérisé en ce que** : les moyens élastiques de rappel (19) étant agencés pour :
dans la première position de fermeture (PON), coopérer avec au moins une portion d'appui mobile (21) en rotation autour du premier axe de rotation (A1) reliée au levier (11), de sorte que les moyens élastiques de rappel (19) soient contraints par la portion d'appui mobile (21) et qu'un embout de verrouillage (22) relié aux moyens élastiques de rappel (19) soit disposé hors du logement de verrouillage (20) de la partie fixe (2),
dans la deuxième position d'ouverture (POFF), coopérer avec au moins une réservation mobile (23) en rotation autour du premier axe de rotation (A1) reliée au levier (11), de sorte que les moyens élastiques de rappel (19) soient au moins en partie disposés dans la réservation mobile (23) et que l'embout de verrouillage (22) soit disposé hors du logement de verrouillage (20) de la partie fixe (2),
dans la troisième position de maintenance (PPARK), coopérer, d'une part, avec la portion d'appui mobile (21), de sorte que les moyens élastiques de rappel (19) soient contraints par la portion d'appui mobile (21) et que l'embout de verrouillage (22) soit inséré dans ledit logement de verrouillage (20), pour immobiliser le couvercle (5) par rapport à la partie fixe (2).

2. Porte-fusibles selon la revendication 1, **caractérisé en ce que** chaque première extrémité libre (14) du levier (11) est munie d'un deuxième élément de guidage (24), le levier (11) étant guidé par des deuxièmes moyens de guidage (25), prévus dans chaque paroi latérale (3) de la partie fixe (2), coopérant avec le deuxième élément de guidage (24) du levier (11), de sorte que dans la position de fermeture (PON), la deuxième extrémité (16) du levier (11) soit pivotée de l'angle de référence (α0) et que dans la deuxième position d'ouverture (POFF), la deuxième extrémité (16) du levier (11) soit pivotée du premier angle (α1).

3. Porte-fusibles selon l'une quelconque des revendications 1 à 2, **caractérisé en ce que** les deuxièmes moyens de guidage (25) comprennent des moyens d'arrêt agencés de sorte que le passage de la deuxième position d'ouverture (POFF) vers la troisième position de maintenance (PPARK) ou, le cas échéant, vers une quatrième position de sortie (POUT), se fait après passage dans une position intermédiaire de blocage (PINT), lors duquel la deuxième extrémité (16) du levier (11) est agencée pour être pivotée du premier angle (α1) et le couvercle (5) est agencé pour être mobile en translation par rapport à ladite partie fixe (2), selon la direction perpendiculaire à l'axe longitudinal (L1), dans la position intermédiaire de blocage (PINT), le deuxième élément de guidage (24) venant buter contre les moyens d'arrêt.

4. Porte-fusibles selon l'une quelconque des revendications 2 à 3, **caractérisé en ce que** les deuxièmes moyens de guidage (25) comprennent une première rainure linéaire (26), dans laquelle le deuxième élément de guidage (24) est logé dans la première position de fermeture (PON), et une deuxième rainure linéaire (27), dans laquelle le deuxième élément de guidage (24) est logé dans la deuxième position d'ouverture (POFF).

5. Porte-fusibles selon les revendications 3 et 4, **caractérisé en ce que** la deuxième rainure linéaire (27) débouche sur une butée (28), formant lesdits moyens d'arrêt, agencée pour empêcher le retrait de chaque première extrémité libre (14) du levier (11) des deuxièmes moyens de guidage (25) de la partie fixe (2).

6. Porte-fusibles selon l'une quelconque des revendications 4 à 5, **caractérisé en ce que** la deuxième rainure linéaire (27) débouche, en outre, sur une première sortie (29), agencée pour autoriser le retrait de la première extrémité libre (14) du levier (11) des deuxièmes moyens de guidage (25) de la partie fixe (2), lors du passage de la deuxième position d'ouverture (POFF) à la troisième position de maintenance (PPARK).

7. Porte-fusibles selon l'une quelconque des revendications 1 à 6, **caractérisé en ce que** de la deuxième position d'ouverture (POFF), le couvercle (5) est mobile en translation vers une quatrième position de sortie (POUT), dans laquelle, d'une part, le couvercle (5) est hors de la partie fixe (2) et est libre par rapport à la partie fixe (2) et, d'autre part, le levier (11) est mobile en rotation relativement audit couvercle (5) par l'intermédiaire de la première liaison pivot (8) autour du premier axe de rotation (A1), de sorte que dans la quatrième position de sortie (POUT), la deuxième extrémité (16) du levier (11) est pivotée par rapport à la face externe (5') du couvercle (5) d'un deuxième angle (α2) strictement supérieur au premier angle (α1), le passage de la deuxième position d'ouverture (POFF) à la quatrième position de sortie (POUT) se faisant au moins par mouvement rotation du levier (11) autour du premier axe de rotation (A1) selon le sens horaire (+).

8. Porte-fusibles selon la revendication 7, **caractérisé en ce que** dans la quatrième position de sortie (POUT), les moyens élastiques de rappel (19) sont agencés pour coopérer avec la réservation mobile (23), de sorte que les moyens élastiques de rappel (19) sont au moins en partie disposés dans la réservation mobile (23) et que l'embout de verrouillage est disposé hors du logement de verrouillage (20) de la partie fixe (2).

9. Porte-fusibles selon l'une quelconque des revendications 4 à 8, **caractérisé en ce que** la deuxième rainure linéaire (27), en outre, débouche sur une deuxième sortie (30), agencée pour autoriser le retrait de la première extrémité libre (14) du levier (11) des deuxièmes moyens de guidage (25) de la partie fixe (2), lors du passage de la deuxième position d'ouverture (POFF) à la quatrième position de sortie (POUT).

10. Porte-fusibles selon l'une quelconque des revendications 1 à 9, **caractérisé en ce que** la réservation mobile (23) consiste en une encoche réalisée dans au moins une des premières extrémités libres (14).

11. Porte-fusibles selon l'une quelconque des revendications 1 à 10, **caractérisé en ce que** la réservation mobile (23) et la portion d'appui mobile (21) sont reliées entre elles par une rampe (31).

12. Porte-fusibles selon l'une quelconque des revendications 1 à 11, **caractérisé en ce que** le logement de verrouillage (20) est aligné avec les premiers moyens de guidage linéaire (9) de la partie fixe (2).

13. Porte-fusibles selon l'une quelconque des revendications 1 à 12, **caractérisé en ce que** le logement de verrouillage (20) consiste en une ouverture traversante.

14. Porte-fusibles selon l'une quelconque des revendications 1 à 13, **caractérisé en ce que** les moyens élastiques de rappel (19) consistent en un ressort et **en ce qu'**une extrémité libre du ressort comprend, d'une part, l'embout de verrouillage (22) et, d'autre part, est apte et destinée à venir être en contact de la portion d'appui mobile (21).

15. Porte-fusibles selon l'une quelconque des revendications 1 à 14, **caractérisé en ce que** le couvercle (5) comprend une barre transversale (33) escamotable mobile en translation entre une position escamotée (PB1), dans laquelle la barre transversale (33) repose sur la face externe (5') du couvercle (5), et une position sortie (PB2), dans laquelle la barre transversale (33) est saillante de la face externe (5') et **en ce que** l'élément de rigidification (13) comprend une interface de contact (34) avec la barre transversale (23), venant en appui sur la barre transversale (33) en position sortie (PB2), dans la première position de fermeture (PON) ou dans la troisième position de maintenance (PPARK).

16. Porte-fusibles selon l'une quelconque des revendications 1 à 15, **caractérisé en ce que** l'élément de préhension (17) présente sensiblement une forme de U et comprend une barre de préhension (17') reliant deux branches latérales (18), les deux branches latérales (18) de l'élément de préhension (17) étant montées mobiles en rotation par rapport audit levier (11) par l'intermédiaire d'une deuxième liaison pivot (35), autour d'un deuxième axe de rotation (A2), respectivement au niveau des deuxièmes extrémités (16) des bras (12) du levier (11), entre une position d'encombrement réduit (P1) et une position relevée de travail (P2), et **en ce que** les moyens d'actionnement (7) comprennent des moyens de verrouillage et de déverrouillage (36), formant parties intégrantes, d'une part, de l'élément de préhension (17) et, d'autre part, du levier (11), aptes et destinés : à bloquer l'élément de préhension (17) dans la position d'encombrement réduit (P1), dans une première position de verrouillage (PV1), à libérer l'élément de préhension (17) pour autoriser le mouvement de rotation de l'élément de préhension dans le sens horaire (+), de la position d'encombrement réduit (P1) vers la position relevée de travail (P2), dans un premier état de déverrouillage, à bloquer l'élément de préhension (17) dans la position de relevée de travail (P2), dans une deuxième position de verrouillage (PV2), à la suite du mouvement de rotation de l'élément de préhension (17) de la position d'encombrement réduite (P1) vers la position relevée de travail (P2), dans le sens horaire (+), à libérer l'élément de préhension (17), pour autoriser le mouvement de rotation de l'élément de préhension (17), de la position relevée de travail (P2) vers la position d'encombrement réduit (P1), dans le sens antihoraire (-), dans un deuxième état de déverrouillage.

## Patentansprüche

1. Sicherungshalter (1), aufweisend einen festen Teil (2), welcher mit zwei seitlichen Wänden (3) versehen ist, und mindestens eine bewegliche Vorrichtung (4) für den Sicherungshalter (1), aufweisend:
- mindestens eine Abdeckung (5), welche mindestens einen Aufnahmebereich, welcher dafür geeignet und vorgesehen ist, um mindestens eine Sicherung aufzunehmen, und mindestens zwei seitliche Flächen (6) aufweist,
- Betätigungsmittel (7), welche in Bezug auf die Abdeckung (5) drehbeweglich montiert und dafür eingerichtet sind, um die Abdeckung (5) mit Hilfe einer ersten Schwenkverbindung (8) um eine erste Drehachse (A1) herum zu handhaben,
wobei die Abdeckung (5) in Bezug auf den festen Teil (2) gemäß einer Richtung senkrecht zu der longitudinalen Achse (L1) des festen Teils (2) durch erste Mittel zur linearen Führung (9) in Translation beweglich ist, welche in jeder seitlichen Wand (3) des festen Teils (2) vorgesehen sind und mit einem ersten Element zur linearen Führung (10) zusammenwirken, welches an den seitlichen Flächen (6) der Abdeckung (5) vorgesehen ist, zwischen:
einer ersten Schließposition (PON), welche einem Zustand zur Verbindung der Sicherung mit Kontakten entspricht, in welcher die Abdeckung (5) in dem festen Teil (2) aufgenommen ist,
und einer zweiten Öffnungsposition (POFF), welche einem Zustand zur Trennung der Sicherung von den Kontakten entspricht, in welcher der Deckel (5) von dem feststehenden Teil (2) vorsteht,
wobei die Abdeckung (5) von der zweiten Öffnungsposition (POFF) in Translation beweglich ist in Richtung auf:
eine dritte Wartungsposition (PPARK), welche einem Zustand zur Trennung der Sicherung von den Kontakten entspricht, in welchem die Wiederverbindung der Sicherung mit den Kontakten nicht erlaubt ist, in welcher die Abdeckung (5) von dem festen Teil (2) vorsteht und in Bezug auf den festen Teil (2) blockiert ist, wobei die Betätigungsmittel (7) aufweisen:
- einen Hebel (11), welcher zwei Arme (12) aufweist, welche miteinander durch ein querliegendes Versteifungselement (13) verbunden sind, welche jeweils auf der einen Seite ein erstes freies Ende (14), welches mit einem ersten Abschnitt (15) der ersten Drehverbindung (8) versehen ist, und auf der anderen Seite ein zweites Ende (16) aufweisen,
- ein Greifelement (17), welches die zweiten Enden (16) der Arme (12) des Hebels (11) verbindet,
wobei der Hebel (11) relativ zu der Abdeckung (5) mit Hilfe der ersten Drehverbindung (8) um die erste Drehachse (A1) herum derartig drehbeweglich ist, dass:
in der ersten Schließposition (PON) das zweite Ende (16) des Hebels (11) um einen Referenzwinkel (α0) von vorzugsweise im Wesentlichen gleich null in Bezug auf die äußere Fläche (5') der Abdeckung (5) gedreht ist, in der zweiten Öffnungsposition (POFF) das zweite Ende (16) des Hebels (11) um einen ersten Winkel (α1) von unbedingt größer als null in Bezug auf die äußere Fläche (5') der Abdeckung (5) gedreht ist,
in der dritten Wartungsposition (PPARK) das zweite Ende (16) des Hebels (11) um den Referenzwinkel (α0) von vorzugsweise im Wesentlichen gleich null in Bezug auf die äußere Fläche (5') der Abdeckung (5) gedreht ist,
wobei der Übergang von der ersten Schließposition (PON) in die zweite Öffnungsposition (POFF) durch Drehbewegung des Hebels (11) um die erste Drehachse (A1) herum im Uhrzeigersinn (+) erfolgt und der Übergang von der zweiten Öffnungsposition (POFF) in die dritte Wartungsposition (PPARK) mindestens durch Drehbewegung des Hebels (11) um die erste Drehachse (A1) herum gegen den Uhrzeigersinn, (-) erfolgt,
wobei die beiden seitlichen Flächen (6) der Abdeckung (5) jeweils elastische Rückstellmittel (19) umfassen, welche durch den Hebel (11) gesteuert werden und dafür geeignet und vorgesehen sind, um mit einer Verriegelungsausnehmung (20), welche in dem festen Teil (2) angeordnet ist, zusammenzuwirken, wobei der Sicherungshalter (1) **dadurch gekennzeichnet ist, dass**:
die elastischen Rückstellmittel (19) dafür eingerichtet sind, um:
in der ersten Schließposition (PON) mit mindestens einem Auflageabschnitt (21), welcher um die erste Drehachse (A1) herum drehbeweglich und mit dem Hebel (11) verbunden ist, derartig zusammenzuwirken, dass die elastischen Rückstellmittel (19) durch den beweglichen Auflageabschnitt (21) belastet werden und dass ein Verriegelungsstück (22), welches mit den elastischen Rückstellmitteln (19) verbunden ist, außerhalb der Verriegelungsausnehmung (20) des festen Teils (2) angeordnet ist,
in der zweiten Öffnungsposition (POFF) mit mindestens einer beweglichen Aussparung (23), welche um die erste Drehachse (A1) herum drehbeweglich und mit dem Hebel (11) verbunden ist, derartig zusammenzuwirken, dass die elastischen Rückstellmittel (19) zumindest teilweise in der beweglichen Aussparung (23) angeordnet sind und dass das Verriegelungsstück (22) außerhalb der Verriegelungsausnehmung (20) des festen Teils (2) angeordnet ist,
in der dritten Wartungsposition (PPARK) einerseits mit dem beweglichen Auflageabschnitt (21) derartig zusammenwirken, dass die elastischen Rückstellmittel (19) durch den beweglichen Stützabschnitt (21) belastet werden und dass das Verriegelungsstück (22) in die Verriegelungsausnehmung (20) eingefügt ist, um die Abdeckung (5) in Bezug auf den festen Teil (2) zu blockieren.

2. Sicherungshalter nach Anspruch 1, **dadurch gekennzeichnet, dass** jedes erste freie Ende (14) des Hebels (11) mit einem zweiten Führungselement (24) versehen ist, wobei der Hebel (11) durch zweite Führungsmittel (25) geführt ist, welche in jeder seitlichen Wand (3) des festen Teils (2) vorgesehen sind und mit dem zweiten Führungselement (24) des Hebels (11) derartig zusammenwirken, dass in der Schließposition (PON) das zweite Ende (16) des Hebels (11) um den Bezugswinkel (α0) gedreht ist und in der zweiten Öffnungsposition (POFF) das zweite Ende (16) des Hebels (11) um den ersten Winkel (α1) gedreht ist.

3. Sicherungshalter nach einem der Ansprüche 1 bis 2, **dadurch gekennzeichnet, dass** die zweiten Führungsmittel (25) Anschlagmittel aufweisen, welche derartig eingerichtet sind, dass der Übergang von der zweiten Öffnungsposition (POFF) in die dritte Wartungsposition (PPARK) oder gegebenenfalls in eine vierte Austrittsposition (POUT) nach dem Übergang in eine Zwischensperrposition (PINT) erfolgt, bei welcher das zweite Ende (16) des Hebels (11) dafür eingerichtet ist, um um den ersten Winkel (α1) gedreht zu werden, und die Abdeckung (5) dafür eingerichtet ist, um in Bezug auf den festen Teil (2) gemäß der Richtung senkrecht zu der longitudinalen Achse (L1) in Translation beweglich zu sein, wobei in der Zwischensperrposition (PINT) das zweite Führungselement (24) gegen die Anschlagmittel stößt.

4. Sicherungshalter nach einem der Ansprüche 2 bis 3, **dadurch gekennzeichnet, dass** die zweiten Führungsmittel (25) eine erste lineare Nut (26), in welcher das zweite Führungselement (24) in der ersten Schließposition (PON) untergebracht ist, und eine zweite lineare Nut (27) aufweisen, in welcher das zweite Führungselement (24) in der zweiten Öffnungsposition (POFF) untergebracht ist.

5. Sicherungshalter nach Ansprüchen 3 und 4, **dadurch gekennzeichnet, dass** die zweite lineare Nut (27) an einem Anschlag (28) mündet, welcher die Anschlagmittel bildet, welcher dafür eingerichtet ist, um ein Entweichen jedes ersten freien Endes (14) des Hebels (11) aus den zweiten Führungsmitteln (25) des festen Teils (2) zu verhindern.

6. Sicherungshalter nach einem der Ansprüche 4 bis 5, **dadurch gekennzeichnet, dass** die zweite lineare Nut (27) darüber hinaus an einem ersten Ausgang (29) mündet, welcher dafür eingerichtet ist, um ein Entweichen des ersten freien Endes (14) des Hebels (11) aus den zweiten Führungsmitteln (25) des festen Teils (2) bei dem Übergang von der zweiten Öffnungsposition (POFF) in die dritte Wartungsposition (PPARK) zu erlauben.

7. Sicherungshalter nach einem der Ansprüche 1 bis 6, **dadurch gekennzeichnet, dass** die Abdeckung (5) von der zweiten Öffnungsposition (POFF) in eine vierte Austrittsposition (POUT) in Translation beweglich ist, in welcher einerseits die Abdeckung (5) sich außerhalb des festen Teils (2) befindet und in Bezug auf den festen Teil (2) frei ist, und andererseits der Hebel (11) relativ zu der Abdeckung (5) durch die erste Drehverbindung (8) um die erste Drehachse (A1) herum derartig drehbeweglich ist, dass in der vierten Austrittsposition (POUT) das zweite Ende (16) des Hebels (11) in Bezug auf die äußere Fläche (5') der Abdeckung (5) um einen zweiten Winkel (α2) gedreht ist, welcher unbedingt größer als der erste Winkel (α1) ist, wobei der Übergang von der zweiten Öffnungsposition (POFF) in die vierte Austrittsposition (POUT) zumindest durch Drehbewegung des Hebels (11) um die erste Drehachse (A1) im Uhrzeigersinn (+) erfolgt.

8. Sicherungshalter nach Anspruch 7, **dadurch gekennzeichnet, dass** in der vierten Austrittsposition (POUT) die elastischen Rückstellmittel (19) dafür eingerichtet sind, um mit der beweglichen Aussparung (23) derartig zusammenzuwirken, dass die elastischen Rückstellmittel (19) zumindest teilweise in der beweglichen Aussparung (23) angeordnet sind und dass das Verriegelungsstück außerhalb der Verriegelungsausnehmung (20) des festen Teils (2) angeordnet ist.

9. Sicherungshalter nach einem der Ansprüche 4 bis 8, **dadurch gekennzeichnet, dass** die zweite lineare Nut (27) darüber hinaus an einem zweiten Ausgang (30) mündet, welcher dafür eingerichtet ist, um ein Entweichen des ersten freien Endes (14) des Hebels (11) aus den zweiten Führungsmitteln (25) des festen Teils (2) bei dem Übergang von der zweiten Öffnungsposition (POFF) in die vierte Austrittsposition (POUT) zu erlauben.

10. Sicherungshalter nach einem der Ansprüche 1 bis 9, **dadurch gekennzeichnet, dass** die bewegliche Aussparung (23) aus einer Auskerbung besteht, welche in zumindest einem der ersten freien Enden (14) ausgeführt ist.

11. Sicherungshalter nach einem der Ansprüche 1 bis 10, **dadurch gekennzeichnet, dass** die bewegliche Aussparung (23) und der bewegliche Auflageabschnitt (21) durch eine Rampe (31) miteinander verbunden sind.

12. Sicherungshalter nach einem der Ansprüche 1 bis 11, **dadurch gekennzeichnet, dass** die Verriegelungsausnehmung (20) mit den ersten Mitteln zur linearen Führung (9) des festen Teils (2) ausgerichtet ist.

13. Sicherungshalter nach einem der Ansprüche 1 bis 12, **dadurch gekennzeichnet, dass** die Verriegelungsausnehmung (20) aus einer querliegenden Öffnung besteht.

14. Sicherungshalter nach einem der Ansprüche 1 bis 13, **dadurch gekennzeichnet, dass** die elastischen Rückstellmittel (19) aus einer Feder bestehen und dass ein freies Ende der Feder einerseits das Verriegelungsstück (22) aufweist und andererseits dafür geeignet und vorgesehen ist, um mit dem beweglichen Auflageabschnitt (21) in Kontakt zu kommen.

15. Sicherungshalter nach einem der Ansprüche 1 bis 14, **dadurch gekennzeichnet, dass** die Abdeckung (5) eine versenkbare, querliegende Stange (33) aufweist, welche zwischen einer versenkten Position (PB1), in welcher die querliegende Stange (33) auf der äußeren Fläche (5') der Abdeckung (5) ruht, und einer Austrittsposition (PB2) in Translation beweglich ist, in welcher die querliegende Stange (33) von der äußeren Fläche (5') vorsteht, und dass das Versteifungselement (13) eine Berührungsfläche zum Kontakt (34) mit der querliegenden Stange (23) aufweist, welche in der ersten Schließposition (PON) oder in der dritten Wartungsposition (PPARK) an der querliegenden Stange (33) in Austrittsposition (PB2) anliegt.

16. Sicherungshalter nach einem der Ansprüche 1 bis 15, **dadurch gekennzeichnet, dass** das Greifelement (17) im Wesentlichen eine Form eines U aufweist und eine Greifstange (17') aufweist, welche zwei seitliche Schenkel (18) verbindet, wobei die beiden seitlichen Schenkel (18) des Greifelements (17) in Bezug auf den Hebel (11) mit Hilfe einer zweiten Drehverbindung (35) um eine zweite Drehachse (A2) herum jeweils auf Höhe des zweiten Endes (16) der Arme (12) des Hebels (11) zwischen einer Position mit reduziertem Platzbedarf (P1) und einer hochgeklappten Arbeitsposition (P2) drehbeweglich montiert sind und dass die Betätigungsmittel (7) Verriegelungs- und Entriegelungsmittel (36) aufweisen, welche integrale Teile einerseits des Greifelements (17) und andererseits des Hebels (11) bilden, welche dafür geeignet und vorgesehen sind: um das Greifelement (17) in der Position mit reduziertem Platzbedarf (P1) in einer ersten Verriegelungsposition (PV1) zu arretieren, um das Greifelement (17) freizugeben, um die Drehbewegung des Greifelements im Uhrzeigersinn (+) von der Position mit reduziertem Platzbedarf (P1) in die hochgeklappte Arbeitsposition (P2) in einem ersten Entriegelungszustand zu erlauben, um das Greifelement (17) in der hochgeklappten Arbeitsposition (P2) in einer zweiten Verriegelungsposition (PV2) im Anschluss an die Drehbewegung des Greifelements (17) von der Position mit reduziertem Platzbedarf (P1) in die hochgeklappte Arbeitsposition (P2) im Uhrzeigersinn (+) zu arretieren, um das Greifelement (17) freizugeben, um die Drehbewegung des Greifelements (17) von der hochgeklappten Arbeitsposition (P2) in die Position mit reduziertem Platzbedarf (P1) gegen den Uhrzeigersinn (-) in einem zweiten Entriegelungszustand zu erlauben.

## Claims

1. Fuse holder (1) comprising a fixed part (2) provided with two lateral walls (3) and at least one movable device (4) for a fuse holder (1) comprising:
- at least one cover (5), comprising at least one accommodating region able and intended to accommodate at least one fuse and at least two lateral faces (6),
- actuating means (7) that are mounted so as to be movable in rotation with respect to said cover (5) and are arranged so as to manipulate the cover (5) via a first pivot link (8) about a first axis of rotation (A1), the cover (5) being movable in translation with respect to said fixed part (2), in a direction perpendicular to the longitudinal axis (L1) of the fixed part (2), by first linear guide means (9) provided in each lateral wall (3) of the fixed part (2) cooperating with a first linear guide element (10) provided on the lateral faces (6) of the cover (5), between:
a first, closed position (PON), corresponding to a state of connection of the fuse with contacts, in which the cover (5) is accommodated in the fixed part (2),
and a second, open position (POFF), corresponding to a state of disconnection of the fuse from the contacts, in which the cover (5) protrudes from the fixed part (2),
from the second, open position (POFF), the cover (5) being movable in translation towards:
a third, maintenance position (PPARK), corresponding to a state of disconnection of the fuse from the contacts in which the reconnection of the fuse with the contacts is not authorized, in which the cover (5) protrudes from the fixed part (2) and is immobilized with respect to the fixed part (2),
the actuating means (7) comprise:
- a lever (11) comprising two arms (12), connected to one another by a transverse stiffening element (13), each having, on the one hand, a first free end (14) provided with a first portion (15) of the first pivot link (8) and, on the other hand, with a second end (16),
- a gripping element (17) connecting the second ends (16) of the arms (12) of the lever (11),
the lever (11) being movable in rotation relative to said cover (5) via the first pivot link (8) about the first axis of rotation (A1), such that:
in the first, closed position (PON), the second end (16) of the lever (11) is pivoted by a reference angle (α0) that is preferably substantially equal to zero with respect to the external face (5') of the cover (5),
in the second, open position (POFF), the second end (16) of the lever (11) is pivoted by a first angle (α1) that is strictly larger than zero with respect to the external face (5') of the cover (5),
in the third, maintenance position (PPARK), the second end (16) of the lever (11) is pivoted by the reference angle (α0) that is preferably substantially equal to zero with respect to the external face (5') of the cover (5),
the transition from the first, closed position (PON) to the second, open position (POFF) being effected by rotational movement of the lever (11) about the first axis of rotation (A1) in a clockwise direction (+), and the transition from the second, open position (POFF) to the third, maintenance position (PPARK) being effected at least by rotational movement of the lever (11) about the first axis of rotation (A1) in an anticlockwise direction (-),
the two lateral faces (6) of the cover (5) each comprising elastic return means (19), which are controlled by the lever (11) and able and intended to cooperate with a locking recess (20) arranged in the fixed part (2), the fuse holder (1) is **characterized in that**:
the elastic return means (19) being arranged to:
in the first, closed position (PON), cooperate with at least one movable bearing portion (21) that is movable in rotation about the first axis of rotation (A1) connected to the lever (11), such that the elastic return means (19) are constrained by the movable bearing portion (21) and that a locking end piece (22) connected to the elastic return means (19) is arranged outside of the locking recess (20) of the fixed part (2),
in the second, open position (POFF), cooperate with at least one movable indentation (23) that is movable in rotation about the first axis of rotation (A1) connected to the lever (11), such that the elastic return means (19) are at least partly arranged in the movable indentation (23) and that the locking end piece (22) is arranged outside of the locking recess (20) of the fixed part (2),
in the third, maintenance position (PPARK), cooperate, on the one hand, with the movable bearing portion (21), such that the elastic return means (19) are constrained by the movable bearing portion (21)) and that the locking end piece (22) is inserted into said locking recess (20), so as to immobilize the cover (5) with respect to the fixed part (2).

2. Fuse holder according to Claim 1, **characterized in that** each first free end (14) of the lever (11) is provided with a second guide element (24), the lever (11) being guided by second guide means (25), provided in each lateral wall (3) of the fixed part (2), cooperating with the second guide element (24) of the lever (11), such that in the closed position (PON), the second end (16) of the lever (11) is pivoted by the reference angle (α0) and that in the second, open position (POFF), the second end (16) of the lever (11) is pivoted by the first angle (α1) .

3. Fuse holder according to either one of Claims 1 and 2, **characterized in that** the second guide means (25) comprise stop means that are arranged such that the transition from the second, open position (POFF) to the third, maintenance position (PPARK) or, where applicable, to a fourth, out position (POUT), is effected after transitioning into an intermediate, blocking position (PINT), in which the second end (16) of the lever (11) is arranged so as to be pivoted by the first angle (α1) and the cover (5) is arranged so as to be movable in translation with respect to said fixed part (2), in the direction perpendicular to the longitudinal axis (L1), into the intermediate, blocking position (PINT), the second guide element (24) butting against the stop means.

4. Fuse holder according to either one of Claims 2 and 3, **characterized in that** the second guide means (25) comprise a first linear groove (26), in which the second guide element (24) is housed in the first, closed position (PON), and a second linear groove (27), in which the second guide element (24) is housed in the second, open position (POFF).

5. Fuse holder according to Claims 3 and 4, **characterized in that** the second linear groove (27) opens onto an end stop (28), forming said stop means, arranged so as to prevent the exit of each first free end (14) of the lever (11) from the second guide means (25) of the fixed part (2).

6. Fuse holder according to either one of Claims 4 and 5, **characterized in that** the second linear groove (27) also opens onto a first exit (29), arranged so as to allow the exit of the first free end (14) of the lever (11) from the second guide means (25) of the fixed part (2), in the transition from the second, open position (POFF) to the third, maintenance position (PPARK).

7. Fuse holder according to any one of Claims 1 to 6, **characterized in that** from the second, open position (POFF), the cover (5) is movable in translation towards a fourth, out position (POUT), in which, on the one hand, the cover (5) is outside of the fixed part (2) and is free with respect to the fixed part (2) and, on the other hand, the lever (11) is movable in rotation relative to said cover (5) via the first pivot link (8) about the first axis of rotation (A1), such that in the fourth, out position (POUT), the second end (16) of the lever (11) is pivoted with respect to the external face (5') of the cover (5) by a second angle (α2) that is strictly larger than the first angle (α1), the transition from the second, open position (POFF) to the fourth, out position (POUT) being effected at least by rotational movement of the lever (11) about the first axis of rotation (A1) in the clockwise direction (+).

8. Fuse holder according to Claim 7, **characterized in that** in the fourth, out position (POUT), the elastic return means (19) are arranged so as to cooperate with the movable indentation (23), such that the elastic return means (19) are at least partly arranged in the movable indentation (23) and that the locking end piece is arranged outside of the locking recess (20) of the fixed part (2).

9. Fuse holder according to any one of Claims 4 to 8, **characterized in that** the second linear groove (27), in addition, opens onto a second exit (30), arranged so as to allow the exit of the first free end (14) of the lever (11) from the second guide means (25) of the fixed part (2), in the transition from the second, open position (POFF) to the fourth, out position (POUT).

10. Fuse holder according to any one of Claims 1 to 9, **characterized in that** the movable indentation (23) consists of a notch made in at least one of the first free ends (14).

11. Fuse holder according to any one of Claims 1 to 10, **characterized in that** the movable indentation (23) and the movable bearing portion (21) are connected to one another by a ramp (31).

12. Fuse holder according to any one of Claims 1 to 11, **characterized in that** the locking recess (20) is aligned with the first linear guide means (9) of the fixed part (2) .

13. Fuse holder according to any one of Claims 1 to 12, **characterized in that** the locking recess (20) consists of a through-opening.

14. Fuse holder according to any one of Claims 1 to 13, **characterized in that** the elastic return means (19) consist of a spring and **in that** a free end of the spring comprises, on the one hand, the locking end piece (22) and, on the other hand, is able and intended to come into contact with the movable bearing portion (21).

15. Fuse holder according to any one of Claims 1 to 14, **characterized in that** the cover (5) comprises a retractable transverse bar (33) that is movable in translation between a retracted position (PB1), in which the transverse bar (33) rests on the external face (5') of the cover (5), and an out position (PB2), in which the transverse bar (33) protrudes from the external face (5') and **in that** the stiffening element (13) comprises a contact interface (34) with the transverse bar (23), bearing on the transverse bar (33) in the out position (PB2), in the first, closed position (PON) or in the third, maintenance position (PPARK).

16. Fuse holder according to any one of Claims 1 to 15, **characterized in that** the gripping element (17) is substantially U-shaped and comprises a gripping bar (17') connecting two lateral branches (18), the two lateral branches (18) of the gripping element (17) being mounted so as to be movable in rotation with respect to said lever (11) via a second pivot link (35), about a second axis of rotation (A2), respectively at the second ends (16) of the arms (12) of the lever (11), between a space-saving position (P1) and a raised working position (P2), and **in that** the actuating means (7) comprise locking and unlocking means (36), forming integral parts, on the one hand, of the gripping element (17) and, on the other hand, of the lever (11), which are able and intended: to block the gripping element (17) in the space-saving position (P1), in a first locking position (PV1), to release the gripping element (17) in order to allow the rotational movement of the gripping element in the clockwise direction (+), from the space-saving position (P1) to the raised working position (P2), in a first unlocking position, to block the gripping element (17) in the raised working position (P2), in a second locking position (PV2), subsequent to the rotational movement of the gripping element (17) from the space-saving position (P1) to the raised working position (P2), in the clockwise direction (+), to release the gripping element (17), in order to allow the rotational movement of the gripping element (17), from the raised working position (P2) to the space-saving position (P1), in the anticlockwise direction (-), in a second unlocking state.
